# EUROPÄISCHE PATENTSCHRIFT

(11) **EP 0 773 110 B1**
(45) Veröffentlichungstag und Bekanntmachung des Hinweises auf die Patenterteilung: **03.04.2002**
(21) Anmeldenummer: 96114988.7
(22) Anmeldetag: 19.09.1996
(51) Int. Cl.: B41J 3/407

(54) **Satz von Bandkassetten und Druckgerät**
Set of tape cartridges and printing apparatus
Ensemble de cassette à bande et appareil d'impression

(30) Priorität: 10.11.1995 GB 9523053; 05.07.1996 GB 9614125
(43) Veröffentlichungstag der Anmeldung: 14.05.1997
(62) Teilanmeldung aus: 01106197.5
(73) Patentinhaber: ESSELTE N.V., 9100 St. Niklaas (BE)
(72) Erfinder: Gutsell, Graham Scott, Harston, Cambridgeshire CB2 (GB); Heyse, Geert, 2860 St. Katelijne Waver (BE)
(74) Vertreter: Wolff, Felix, Dr.

(56) Entgegenhaltungen:
- EP-A- 0 573 187
- EP-A- 0 607 025
- EP-A- 0 625 427
- EP-A- 0 634 274
- GB-A- 2 161 754

## Beschreibung

Die Erfindung bezieht sich auf einen Satz von Bandkassetten und insbesondere eine Bildempfangsbandkassette in Verbindung mit eine Bildübertragungsbandkassette oder eine Thermo-Direktdruckbandkassette, die in einem Thermodruckgerät verwendbar sind.

Druckgeräte allgemeiner Art, mit denen sich die vorliegende Erfindung befaßt, sind bekannt. Sie arbeiten mit einem ein Bild aufzunehmenden Bandvorrat und einem Mittel zur Übertragung des Bildes auf das Band. Bei einem bekannten Gerät enthält ein Bandkassette einen Vorrat an Bildempfangsband sowie einen Vorrat an Bildübertragungsband, wobei das Bildempfangsband und das Bildübertragungsband in gegenseitiger Überdeckung durch eine Druckzone des Druckgeräts geführt werden. In der Druckzone wirkt ein Thermodruckkopf mit einer Gegendruckwalze zusammen, um ein Bild vom Bildübertragungsband auf das Bildempfangsband zu übertragen. Ein mit einer Bandkassette der vorgenannten Art arbeitendes Druckgerät ist zum Beispiel in der EP-A-0267890 (Varitronics, Inc.) beschrieben. Es sind weitere Druckgeräte hergestellt worden, bei denen mittels eines Trockenbeschriftungs- oder Trockenfilmdruckverfahrens Buchstaben auf ein Bildempfangsband übertragen werden. Bei all diesen Druckgeräten ist der Aufbau des Bildempfangsbands im wesentlich gleich. Das heißt, es besteht aus einer oberen, ein Bild aufnehmenden Schicht, die mittels einer adhäsiven Schicht an einer lösbaren Rückseitenschicht befestigt ist.

Sobald ein Bild oder eine Nachricht auf das Band gedruckt worden ist, wird dieser Abschnitt des Bandes abgeschnitten, um ihn als Etikett verwenden zu können. Die lösbare Rückseitenschicht wird von der oberen Schicht entfernt, um die obere Schicht mittels der adhäsiven Schicht an einer Oberfläche anbringen zu können.

Bei einem anderen Banddruckgerät, wie es in EP-A-0322919 (Brother Kogyo KK) beschrieben ist, enthält eine Bandkassette einen Vorrat eines transparenten Bildempfangsbandes und einen Vorrat eines Bildübertragungsbandes. Das Bandkassette enthält außerdem einen Vorrat an Rückseitenband, das eine Trägerschicht mit einer adhäsiven Schicht auf ihrer Unterseite, an der ein abziehbares Rückseitenpapier angebracht ist, und eine adhäsive Schicht auf seiner Oberseite umfaßt, die am dem Bildempfangsband befestigbar ist, nachdem ein Bild darauf gedruckt wurde. In diesem Gerät wird das Bild als Spiegelbild auf das Bildempfangsband gedruckt, das richtig herum erscheint, wenn man durch das Bildempfangsband blickt. Bei diesem Gerät ist der Aufdruck geschützt, wenn das Etikett benutzt wird.

In all diesen Geräten sind die Farbe des Drucks und des Etiketts durch den Inhalt der Bandkassette vorbestimmt. Die Farbe des Etiketts bezieht sich auf die obere Schicht des Bildempfangsbandes des in EP-A-0267890 beschriebenen Gerätes und die Trägerschicht des in Bezug auf EP-A-0322919 beschriebenen Gerätes. Die Farbe des Drucks wird durch die Farbe des Bildübertragungsbandes festgelegt. Somit können Etiketten einer bestimmten Farbe nur mit Tinte einer bestimmten Farbe bedruckt werden. Weiterhin werden sie gemeinsam enden, da Bildempfangsband und Bildübertragungsband in einer gemeinsamen Bandkassette enthalten sind.

In einem anderen Gerät, das in der GB-A-2161754 offenbart ist, sind zwei getrennte Bandkassetten vorhanden, die zusammengeklipst sind, um eine einzige Einheit zu formen, die dann in eine Maschine einsetzbar ist, wobei die Bandkassetten Farbband und Substratband von einer seitlichen Position in Richtung auf eine Druckposition zu bereitstellen. Um eine Bandkassette durch eine andere zu ersetzen, ist es notwendig, die Bandkassette zu entklipsen, die gewünschte Bandkassette zu ersetzen und die Bandkassetten zusammenzuklipsen, bevor sie in das Gerät eingesetzt werden. Dies macht das System schwierig zu benutzen.

In einem anderen Gerät sind zwei Bandkassetten vorhanden, eine Tintenfarbbandkassette ist nestartig innerhalb einer Substratbandkassette auf einer gemeinsamen Seite der Druckzone angeordnet. Dies bedeutet, daß es knifflig und schwierig ist, die Tintenfarbbandkassette zum Wechseln zu entnehmen. Außerdem sind die äußeren Abmessungen der Tintenfarbbandkassette durch die Abmessungen des Substratbandes festgelegt, so daß ihre Größe oder Kapazität nur auf Kosten des Substratbandes vergrößert werden könnte.

Ein Druckgerät, das die obigen Probleme löst, ist aus der EP-A-0573187 bekannt. Dieses Dokument offenbart ein Druckgerät, das erste und zweite Bandkassettenaufnahmebereiche hat, die an gegenüberliegenden Seiten einer Druckzone angeordnet sind. Der erste Bandkassettenaufnahmebereich dient zur Aufnahme einer Bandkassette, die einen Vorrat an Bildübertragungsband enthält. Der zweite Bandkassettenaufnahmebereich dient zur Aufnahme einer Bandkassette, die einen Vorrat an Bildempfangsband enthält. Auf diese Weise können die ersten und zweiten Bandkassetten individuell entfernbar und austauschbar sein.

Dieses Druckgerät hat einen großen Anwendungsbereich. Es hat jedoch die Einschränkung, daß die gegenwärtig erhältlichen Breiten des Bildempfangsbandes eine maximale Breite von 19 mm haben. Derzeit sind Breiten des Bildempfangsbandes von 6 mm, 12 mm und 19 mm erhältlich. Diese arbeiten alle mit Bildübertragungsband mit einer Breite von 19 mm zusammen. Es ist jedoch wünschenswert, Bildempfangsband größerer Breiten von beispielsweise 24 mm und 32 mm bereitzustellen. Offensichtlich ist Bildübertragungsband einer Breite von 19 mm nicht breit genug für die volle Ausdehnung eines Bildempfangsbandes einer Breite von 24 mm oder 32 mm. Es ist daher wünschenswert, eine Bandkassette mit Bildübertragungsband bereitzustellen, das eine größere Breite aufweist. Dies stellt jedoch ein Problem für das in EP-A-0573187 beschriebene Gerät dar, da ein Benutzer unbeabsichtigt versuchen könnte, eine Bandkassette mit einem Bildempfangsband geringer Breite mit einer Bandkassette mit einem Bildübertragungsband großer Breite zu benutzen (oder umgekehrt), wenn beide Breiten des Bildübertragungsbandes verfügbar wären. Im ersten Fall würde sich das Bildübertragungsband über das Bildempfangsband hinaus ausdehnen und könnte somit Tinte auf die Druckwalze übertragen. Im zweiten Fall wäre das Bildübertragungsband nicht breit genug, Tinte über die ganze Ausdehnung des Bildempfangsbandes zu übertragen.

Es sind auch Vorrichtungen bekannt, die mehrere Bandkassetten enthalten, jedoch eine einfache Beschickung oder Entnahme von Bandkassetten gewährleisten. Die EP-A-0 607 025 schlägt zu diesem Zweck eine automatische Straffung des Bandes vor, wenn der Druckkopf von seiner operativen in seine inoperative Position einschwenkt.
Auch zur Erkennung der Bandparameter unterschiedlicher Kassetten werden verschiedene Methoden vorgeschlagen. Die EP-A-0 625 427 zeigt eine Vorrichtung, die Bandsensoren enthält, die in der Lage sind, zwischen verschiedenen Bandtypen zu unterscheiden. Die EP-A-0 634 274 schlägt zu diesem Zweck einen einfachen Schaltmechanismus am Boden der Kassettenaufnahmebucht vor. Unterschiedliche Kassettentypen, die in diese Bucht eingelegt werden können, enthalten an ihrer Unterseite unterschiedliche Nuten, die den Schaltmechanismus in unterschiedliche Positionen drücken, wenn die betreffenden Kassetten eingelegt werden. Auf diese Weise erhält ein Mikroprozessor, der den Drucker steuert die notwendige Information über das eingelegte Band.

Nach einem ersten Aspekt der Erfindung ist ein Satz von Bandkassetten vorgeschlagen, umfassend wenigstens zwei Bandkassetten eines ersten Typs und zwei Bandkassetten eines zweiten Typs, wobei Bandkassetten des ersten Typs Bildempfangsband mit jeweils unterschiedlichen Bandparametern enthalten und Bandkassetten des zweiten Typs Bildübertragungsband mit jeweils unterschiedlichen Bandparametern enthalten, und wobei jede Bandkassette des ersten Typs ein erstes mechaniches Zusammenwirkungsmittel aufweist, abhängig vom Bandparameter des Bildempfangsbandes, und jede Bandkassette des zweiten Typs ein zweites mechanisches Zusammenwirkungsmittel aufweist, abhängig vom Bandparameter des Bildübertragungsbandes, wobei die ersten und zweiten Zusammenwirkungsmittel derart angeordnet sind, daß sie selektiv miteinander mechanisch zusammenwirken und nur ein Zusammenwirken einer ordnungsgemäß ausgewählten Bandkassette des zweiten Typs mit den Bandkassetten des ersten Typs erlauben und anderenfalls ein Zusammenwirken der Bandkassetten ausschließen.

In der beschriebenen Ausführungsform ist der Bandparameter die Breite des Bandes. Es ist auch möglich, die Erfindung mit an deren Bandparametern, wie Farbe oder Art des Bildempfangbandes oder -übertragungsbandes, zu verwenden, um sicherzustellen, daß nur ordnungsgemäß zusammenpassende Bänder zusammenwirken können.

Eines der ersten und zweiten Zusammenwirkungsmittel kann eine von der Bandkassette abstehende Komponente umfassen, deren Form vom Parameter des Bandes abhängt.

Das jeweils andere der ersten und zweiten Zusammenwirkungsmittel kann ein in die Bandkassette eingebrachter Einschnitt sein, dessen Form vom Parameter des Bandes abhängt und derart gestaltet ist, daß nur die Komponente der ordnungsgemäß ausgewählten Bandkassette darin aufnehmbar ist.

Diese Anordnung hat nicht nur den Vorteil, daß Bandkassetten 'gemischt und passend verbunden' werden können, sondern, daß sichergestellt ist, daß die jeweilige Art von Bildempfangsband nur mit einer geeigneten Art von Bildübertragungsband verwendet wird. In der bevorzugten Ausführungsform, in der der Bandparameter die Breite ist, wird Bildübertragungsband in zwei Breiten von 19 mm und 28 mm bereitgestellt. Die Breite von 19 mm ist geeignet zur Verwendung mit Bildempfangsband mit einer Breite von 6 mm, 12 mm und 19 mm. Die Breite von 28 mm des Bildübertragungsbandes ist geeignet zur Verwendung von Bildempfangsband mit einer Breite von 24 mm oder 32 mm.

Nach dem ersten Aspekt der Erfindung wird außerdem ein Thermodruckgerät bereitgestellt mit einem ersten Bandkassettenaufnahmebereich zur Aufnahme einer ersten Bandkassette, die einen Vorrat an Bildempfangsband enthält, einem zweiten Bandkassettenaufnahmebereich zur Aufnahme einer zweiten Bandkassette, die einen Vorrat an Bildübertragungsband zum Drucken eines Bildes enthält; Mitteln zum Bewegen des Bildempfangsbandes durch eine Druckzone in Überlagerung mit dem Bildübertragungsband, so daß ein Bild vom Bildübertragungsband auf das Bildempfangsband übertragbar ist, wobei die erste und zweite Bandkassette jeweils derart aus ersten und zweiten Gruppen auswählbar sind, daß sie einzeln entfernbar und ersetzbar sind, wobei die Gruppen einen Satz von Bandkassetten wie oben beschrieben bilden.

Da das Druckgerät zwei separate Aufnahmebereiche für die erste und zweite Bandkassette hat, kann jede Bandkassette leicht separat entfernt und eingesetzt werden, ohne die jeweils andere zu beeinflussen. Da jede Bandkassette separat aufgenommen wird, ist es nicht nötig, die andere mit herauszunehmen, so daß sie wunschgemäß entfernt, gemischt und passend eingesetzt werden können, nur abhängig von der Auswahl einer ordnungsgemäßen Art von Bildübertragungsband für ein ausgewähltes Bildempfangsband. Weiterhin ist die Größe und Kapazität jeder Bandkassette nur durch die Bandkassettenaufnahmebereiche und nicht durch die jeweils andere Bandkassette bestimmt.

Zum besseren Verständnis der Erfindung und zur Veranschaulichung ihrer praktischen Durchführbarkeit werden im folgenden Ausführungsbeispiele der Erfindung anhand der beigefügten Zeichnung näher erläutert. Es zeigen:
Figur 1 eine Draufsicht auf zwei in ein Druckgerät eingesetzte Bandkassetten;
Figur 2 ein Schema der Steuerschaltung des Druckgeräts;
Figur 3 einen Satz von Bandkassetten mit einem Bildempfangsband mit 6 mm (oder 12 mm) Breite und einem Bildübertragungsband von 19 mm Breite;
Figur 4 einen Satz von Bandkassetten mit einem Bildempfangsband mit 24 mm (oder 32 mm) Breite und einem Bildübertragungsband von 28 mm Breite;
Figur 5 einen Satz von Bandkassetten mit einem Bildempfangsband mit 19 mm Breite und einem Bildübertragungsband von entweder 19 mm oder 28 mm Breite;
Figuren 7A bis 7D und 8A bis 8D illustrieren den Betrieb eines Schalters im Bandkassettenaufnahmeraum.

Figur 1 zeigt die Ansicht eines Banddruckgerätes 1, in dem die vorliegende Erfindung verwendet wird und das zwei darin angeordnete Bandkassetten enthält. Die obere Bandkassette 2 ist in einem ersten Bandkassettenaufnahmebereich 26 angeordnet und enthält einen Vorrat an Bildempfangsband 35, das durch eine Druckzone 3 des Banddruckgerätes 1 zu einem Auslaß 5 des Banddruckgerätes 1 geführt wird. Das Bildempfangsband 35 umfaßt eine obere Schicht zum Empfang eines gedruckten Bildes auf einer seiner Oberflächen, während seine andere Oberfläche mit einer adhäsiven Schicht beschichtet ist, auf die eine abziehbare Rückseitenschicht aufgebracht ist. Die Bandkassette 2 hat einen Einschnitt 6 zur Aufnahme einer Druckwalze 8 des Banddruckgerätes 1, und Führungsabschnitte 22, 24 zum Führen des Bandes 35 durch die Druckzone 3. Die Druckwalze 8 ist innerhalb eines Gußkäfigs 10 drehbar angeordnet. Alternativ kann die Druckwalze 8 drehbar auf einem Stift angeordnet sein.

Die untere Bandkassette 4 ist innerhalb eines zweiten Bandkassettenaufnahmebereichs 28 angeordnet und enthält als Bildübertragungsband ein Thermotransferfarbband 12, das sich von einer Vorratsspule 30 bis zu einer Aufwickelspule 32 innerhalb der Bandkassette 4 erstreckt. Das Thermotransferband 12 erstreckt sich durch die Druckzone 3 in Überlappung mit dem Bildempfangsband 35. Die Bandkassette 4 hat einen Einschnitt 14 zur Aufnahme eines Druckkopfes 16 des Banddruckgerätes 1 und Führungsabschnitte 34, 36 zum Führen des Thermotransferfarbbandes 12 durch die Druckzone 3. Der Druckkopf 16 ist zwischen einer Betriebsstellung, die in Figur 1 dargestellt ist, in dem er in Kontakt mit der Druckwalze 8 ist und das Thermotransferfarbband 12 und das Bildempfangsband 35 in Überlappung zwischen dem Druckkopf 16 und der Druckwalze 8 hält, und einer Außerbetriebsstellung, in der er von der Druckwalze 8 hinfort bewegt ist, um das Thermotransferfarbband 12 und das Bildempfangsband 35 freizusetzen, beweglich. In der Betriebsstellung wird die Druckwalze 8 rotativ angetrieben, um das Bildempfangsband 35 entlang des Druckkopfes 16 zu transportieren, während der Druckkopf 16 angesteuert wird, durch thermische Übertragung der Tinte des Farbbandes 12 ein Bild auf das Bildempfangsband 35 zu drucken. Der Druckkopf 16 ist ein konventioneller Thermodruckkopf mit einer Reihe von Druckelementen, die entsprechend des gewünschten, auszudruckenden Bildes thermisch aktivierbar sind.

Das Banddruckgerät 1 hat einen Deckel, der nicht dargestellt ist, jedoch schwenkbar an der Rückseite des Bandkassettenaufnahmeabschnittes 26 befestigt ist und der beide Bandkassetten 2,4 in geschlossenem Zustand überdeckt.

Ein Motor treibt die Druckwalze 8 an, während aufeinanderfolgend Reihen auf das Bildempfangsband 35 gedruckt werden. Die Druckwalze 8 treibt das Bildempfangsband 4 durch die Druckzone 3 durch die Anwendung ihres Drehmomentes kontinuierlich an. Die Drehung der Druckwalze 8 und die Aktivierung des Druckkopfs 16 werden durch einen Mikroprozessor gesteuert, wie zum Beispiel in unseren Europäischen Patentanmeldungen 0578372 und 0580322 beschrieben ist, deren Inhalt durch Verweis hierin einbezogen wird.

Figur 1 gibt den Stand der Technik wieder, wie er aus EP-A-0573187 bekannt geworden ist. Es ist offensichtlich, daß Bandkassetten 2 mit Bildempfangsband 35 unterschiedlicher Bandparameter beliebig mit Bandkassetten 4 mit Bildübertragungsband 12 unterschiedlicher Bandparameter verwendet werden können, so daß mitunter Fehlbedienungen nicht auszuschließen sind. So kann beispielsweise versehentlich ein sehr breites Bildempfangsband 35 mit einem sehr schmalen Bildübertragungsband 12 eingesetzt werden.

Figur 2 zeigt die grundlegende Steuerschaltung zur Steuerung des Banddruckgerätes 1. Es ist ein Mikroprozessorchip 100 vorhanden, der einen Nur-Lese-Speicher (ROM) 102, einen Mikroprozessor 101 und frei zugängliche Speicherkapazität, die durch ein RAM 104 wiedergegeben wird, enthält. Der Mikroprozessor 101 ist mit einem Dateneingabegerät, wie einer Tastatur 106, verbunden, um an ihn eingegebene Daten zu empfangen. Der Mikroprozessorchip 100 gibt Daten zum Treiben eines Displays 108 über einen Displaytreiberchip 109 aus, und auch Daten zum Treiben des Druckkopfs 16 und des Motors 7 zur Steuerung der Druckwalze 8. Der Mikroprozessorchip 100 steuert auch den Schneidemechanismus 17, um Längen bedruckten Bandes abzuschneiden. Die Tastatur und das Display sind an der oberen Oberfläche des Druckgeräts an der rechten Seite des Bandkassettenaufnahmeraums angeordnet, wie durch die gestrichelten Linien angedeutet wird.

Die Bezugsziffer 19 gibt eine Bandkassettendiagnoseeinrichtung wieder, die Schalter in den Bandkassettenaufnahmeräumen zur Detektion verschiedener Bandkassettenbedingungen, wie weiter unten näher beschrieben wird, umfaßt.

Im folgenden wird der Betrieb des Druckers beschrieben. Auszudruckende Daten werden in das Druckgerät unter Verwendung von Dateneingabetasten auf der Tastatur 106 eingegeben. Die Dateneingabetasten sind allgemein durch den Block 109 wiedergegeben, aber werden in der Praxis eine Vielzahl mit Buchstaben versehener und numerierter Tasten umfassen. Wenn die Daten in die Tastatur 106 eingegeben sind, wird der Mikroprozessor mit ihnen beaufschlagt, der das Display 108 betreibt, um die Daten wie eingegeben anzuzeigen. Um das zu tun, ruft der Mikroprozessor für jedes eingegebene Schriftzeichen eine gespeicherte Form des Schriftzeichens aus dem ROM 102 ab. Da das Schriftzeichen in komprimierter Form gespeichert ist, werden diese Fontdaten temporär im RAM 104 gespeichert und durch den Mikroprozessor 100 manupuliert, um zur Erzeugung des Schriftzeichens Pixeldaten herzustellen. Diese Pixeldaten werden in einer Form auf das Display 108 und in anderer Form zum Drucken auf den Druckkopf übertragen. Schriftzeichendaten werden nicht zum Druckkopf übermittelt, solange nicht eine Druckoperation ausgeführt wird. Zunächst werden die Schriftzeichen für das Etikett eingegeben und geändert, wobei Funktionstasten auf der Tastatur 106 in Verbindung mit dem Display 108 verwendet werden.

Wenn die endgültige Form des Etiketts ausgearbeitet ist, sind dem Mikroprozessor die auszudruckenden Pixeldaten bekannt und er hat auch die Gesamtlänge des Etiketts berechnet. Wenn ein Druckvorgang mittels der Druck-Taste 112 initiiert worden ist, wird eine Reihe von Pixel-Daten auf den Druckkopf übertragen, der diese Reihe auf das Bildempfangsband druckt. Der Motor bewegt dann das Bildempfangsband um die Breite einer Reihe vorwärts und die Daten der nächsten Reihe werden auf den Druckkopf übertragen und gedruckt.

Wenn das gesamte Etikett gedruckt ist, bewegt der Motor das Bildempfangsband über eine Strecke weiter, die der Entfernung zwischen dem Druckkopf und einer Zone, in der ein Schnittvorgang eingerichtet ist, entspricht. Dann wird ein Schneidevorgang durch die Schneideeinrichtung 17 ausgeführt, um den bedruckten Abschnitt des Bandes, der das Etikett bildet, abzuschneiden.

Figur 3 zeigt eine Bandkassette 4a, die der Bandkassette 4 in Figur 1 ähnelt. Analog offenbart Figur 3 außerdem eine Bandkassette 2a, die der Bandkassette 2 in Figur 1 ähnelt. Die Bandkassette 4a ist im wesentlichen dieselbe als die in Bezug zur Figur 1 beschriebene, umfaßt aber ein Verriegelungselement 50, das sich vom Gehäuse der Bandkassette 4a ausdehnt. Das Verriegelungselement 50 endet in einem hakenförmigen Abschnitt 52.

Die Bandkassette 2a ist ähnlich der in Bezug auf Figur 1 beschriebenen, enthält aber in ihrem Gehäuse einen Einschnitt 54, der zur Aufnahme des hakenförmigen Abschnitts 52 bemessen ist. Der Einschnitt 54 hat eine Kante 56, oberhalb der der hakenförmige Abschnitt 52 des Verriegelungselements 50 angeordnet ist. In Figur 3 hat das Bildübertragungsband eine Breite von 19 mm und das Bildempfangsband eine Breite von 6 mm oder 12 mm. Das Verriegelungselement 50 wirkt mit dem Einschnitt 54 zusammen, um ein Zusammenwirken dieser Bandkassetten im Druckgerät zu ermöglichen.

Figur 4 illustriert einen anderen Satz von Bandkassetten. Die in Figur 4 gezeigte Bandkassette 4b ist der Bandkassette 4a ähnlich, mit der Ausnahme, daß sie Bildübertragungsband einer größeren Breite von z.B. 28 mm enthält. Sie ist auch mit einem Veriegelungselement 58 versehen, das einen hakenförmigen Abschnitt 60 aufweist, der näher an der Oberfläche der Bandkassette 4b als der hakenförmige Abschnitt 52 des Verriegelungselements 50 in Figur 3 ist.

Die Bandkassette 2b ist ähnlich der Bandkassette 2a der Figur 3, enthält aber ein Bildempfangsband einer größeren Breite, zum Beispiel 24 mm oder 32 mm. Die Bandkassette 2b hat einen Einschnitt 62, der das Verriegelungselement 58 aufnimmt, der jedoch keine Kante definiert. Auf diese Art wird dem Satz von Bandkassetten der Figur 4 erlaubt, zusammenzuwirken.

Es ist jedoch bereits erkennbar, daß, wenn ein Versuch gemacht würde, eine Bandkassette 4b in ein Druckgerät einzusetzen, das eine Bandkassette 2a (geringer Breite des Bandes) enthält, der hakenförmige Abschnitt 60 des Verriegelungselements 58 mit der Kante 56 des Einschnitts interferieren und somit nicht erlauben würde, die Bandkassette einzusetzen. Ähnlich würde das Verriegelungselement 50 nicht in den Einschnitt 60 passen, wenn der Versuch gemacht würde, eine Bandkassette 4a mit geringer Breite des Bandes in ein Druckgerät einzusetzen, das eine Bandkassette mit Band größerer Breite enthält, und daher würden die Bandkassetten nicht zusammenwirken. Somit ist die Möglichkeit der Auswahl der falschen Breite des Bildübertragungsbandes für das gewählte Bildempfangsband unterbunden.

Figur 5 zeigt einen Satz von Bandkassetten, wobei die Bandkassette ein Bildempfangsband einer Breite von 19 mm enthält. Dieses könnte ohne Schwierigkeit mit einem Bildübertragungsband einer Breite von 19 mm oder 28 mm zusammenwirken. Somit enthält die Bandkassette 2c einen sogenannten Doppel-Einschnitt 64. Dieser Doppel-Einschnitt 64 wird sowohl das Verriegelungselement 58 der Bandkassette 4b als auch das Verriegelungselement 50 der Bandkassette 4a aufnehmen. Um dieses wiederzugeben, ist die Bandkassette mit Bildübertragungsband in Figur 5 mit 4a/b gekennzeichnet. Dies zeigt an, daß jede der Bandkassetten ordnungsgemäß mit einer Bandkassette 2c mit einer Breite des Bandes von 19 mm zusammenwirken könnte.

Daher ist auf eine sehr einfache Weise die Möglichkeit, die falsche Breite eines Bildübertragungsbandes mit einer falschen Breite eines Bildempfangsbandes in einem Druckgerät zu benutzen, unterbunden.

## Patentansprüche

1. Ein Satz von Bandkassetten, umfassend wenigstens zwei Bandkassetten (2a, 2b, 2c) eines ersten Typs und zwei Bandkassetten (4a, 4b,) eines zweiten Typs, wobei Bandkassetten (2a, 2b, 2c) des ersten Typs Bildempfangsband (35) mit jeweils unterschiedlichen Bandparametern enthalten und Bandkassetten (4a, 4b,) des zweiten Typs Bildübertragungsband (12) mit jeweils unterschiedlichen Bandparametern enthalten, **dadurch gekennzeichnet, daß** jede Bandkassette (2a, 2b, 2c) des ersten Typs ein erstes mechanisches Zusammenwirkungsmittel (54, 62, 64) aufweist, abhängig vom Bandparameter des Bildempfangsbandes (35), und jede Bandkassette (4a, 4b) des zweiten Typs ein zweites mechanisches Zusammenwirkungsmittel (50, 58) aufweist, abhängig vom Bandparameter des Bildübertragungsbandes (12), wobei die ersten und zweiten Zusammenwirkungsmittel derart angeordnet sind, daß sie selektiv miteinander mechanisch zusammenwirken und nur ein Zusammenwirken einer ordnungsgemäß ausgewählten Bandkassette (2a, 2b, 2c) des ersten Typs mit den Bandkassetten (4a, 4b) des zweiten Typs erlauben und anderenfalls ein Zusammenwirken der Bandkassetten ausschließen.

2. Ein Satz nach Anspruch 1, **dadurch gekennzeichnet, daß** eines der ersten und zweiten Zusammmenwirkungsmittel (54, 62, 64, 50, 58) eine von der Bandkassette abstehende Komponente umfassen, deren Form vom Bandparameter des Bandes (35, 12) abhängt.

3. Ein Satz nach Anspruch 2, **dadurch gekennzeichnet,** das jeweils andere der ersten und zweiten Zusammenwirkungsmittel einen Einschnitt (54, 62, 64) in der Bandkassette (2a, 2b, 2c, 4a, 4b) umfaßt, wobei die Form des Einschnitts vom Bandparameter des Bandes (35, 12) abhängt und derart geformt ist, daß nur die Komponent der ordnungsgemäß ausgewählten Bandkassette darin aufnehmbar ist.

4. Ein Satz nach einem der vorhergehenden Ansprüche, dadurch gekenzeichnet, daß die Bandkassetten (2a, 2b, 2c) des ersten Typs Bandkassetten umfassen, die Band (35) mit jeweils ersten oder zweiten Bandparametern enthalten, und wobei die Bandkassetten (4a, 4b, 4c) des zweiten Typs Bandkassetten umfassen, die Band (12) mit jeweils ersten und zweiten Bandparametern enthalten, wobei eine Bandkassette des ersten Typs mit Band des ersten Bandparameters nur mit einer Bandkassette zweiten Typs zusammenwirken kann, die Band des ersten Bandparameters enthält und nicht mit einer Bandkassette des zweiten Typs mit Band des zweiten Bandparameters zusammenwirken kann.

5. Ein Satz nach einem der vorhergehenden Ansprüche, **dadurch gekennzeichnet, daß** die Bandkassetten (2a, 2b, 2c) des ersten Typs Bandkassetten umfassen, die jeweils ein Band (35) einer Vielzahl (n) verschiedener Bandparameter enthalten, wobei n > 2 ist, und wobei Bandkassetten (4a, 4b) des zweiten Typs mit Band (12) eines ersten Bandparameters mit einer ersten Gruppe der Vielzahl der Bandkassetten des ersten Typs zusammenwirken können, und Bandkassetten des zweiten Typs mit Band eines zweiten Bandparameters mit einer zweiten Gruppe der Vielzahl der Bandkassetten des ersten Typs zusammenwirken kann.

6. Ein Satz nach Anspruch 5, **dadurch gekennzeichnet, daß** eine der Bandkassetten der ersten Gruppe auch zur zweiten Gruppe gehört.

7. Ein Satz nach Anspruch 1, **dadurch gekennzeichnet, daß** eine Bandkassette entweder des ersten oder des zweiten Typs ein Verriegelungselement (52) aufweist, das zum Zusammenwirken mit einem Einschnitt (54) einer Bandkassette des anderen Typs geeignet ist, und eine andere Bandkassette des ersten oder zweiten Typs ein Verriegelungselement (60) aufweist, das zum Zusammenwirken mit einem Einschnitt (62) der Bandkassette des anderen Typs geeignet ist, wobei das Verriegelungselement (60) der einen Bandkassette nicht mit dem Einschnitt (54) der anderen Bandkassette zusammenwirken kann.

8. Ein Satz nach Anspruch 7, **dadurch gekennzeichnet, daß** die Bandkassetten (4a, 4b) des zweiten Typs das Verriegelungselement (52, 60) tragen, und wobei eine weitere Bandkassette (2c) des ersten Typs einen Einschnitt (64) aufweist, der mit dem Verriegelungselement (60) sowohl der einen Bandkassette (4b) als auch mit Verriegelungselementen (52) anderer Bandkassetten (4a) des ersten Typs zusammenwirken kann.

9. Ein Satz nach einem der vorhergehenden Ansprüche, **dadurch gekennzeichnet, daß** der Bandparameter die Breite ist.

10. Thermodruckgerät (1) mit einem ersten Bandkassettenaufnahmebereich (26) zur Aufnahme einer ersten Bandkassette (2a, 2b, 2c), die einen Vorrat an Bildempfangsband (35) enthält,
einem zweiten Bandkassettenaufnahmebereich (28) zur Aufnahme einer zweiten Bandkassette (4a, 4b), die einen Vorrat an Bildübertragungsband (12) zum Drucken eines Bildes enthält,
Mitteln (8) zum Bewegen des Bildempfangsbandes (54) durch eine Druckzone (3) in Überlagerung mit dem Bildübertragungsband (12), so daß ein Bild vom Bildübertragungsband (12) auf das Bildempfangsband (54) übertragbar ist, **dadurch gekennzeichnet, daß** die erste und zweite Bandkassette jeweils derart aus ersten und zweiten Gruppen auswählbar sind, daß sie einzeln entfernbar und ersetzbar sind, wobei die Gruppen einen Satz von Bandkassetten nach einem der vorhergehenden Ansprüche bilden.

## Claims

1. A set of tape cassettes, comprising at least two tape cassettes (2a, 2b, 2c) of a first type and two tape cassettes (4a, 4b) of a second type, with tape cassettes (2a, 2b, 2c) of the first type containing image receiving tape (35) each with different tape parameters and tape cassettes (4a, 4b) of the second type containing image transfer tape (12) each with different tape parameters,
**characterised in that** each tape cassette (2a, 2b, 2c) of the first type comprises a first mechanical interacting means (54, 62, 64), dependent on the tape parameter of the image receiving tape (35), and each tape cassette (4a, 4b) of the second type comprises a second mechanical interacting means (50, 58), dependent on the tape parameter of the image transfer tape (12), the first and second interacting means being disposed in such a manner that they selectively interact mechanically with one another and only permit an interaction of a correctly selected tape cassette (2a, 2b, 2c) of the first type with the tape cassettes (4a, 4b) of the second type and otherwise prevent an interaction of the tape cassettes.

2. A set according to Claim 1,
**characterised in that** one of the first and second interacting means (54, 62, 64, 50, 58) comprise a component protruding from the tape cassette, the shape of which depends on the tape parameter of the tape (35, 12).

3. A set according to Claim 2,
**characterised in that** the other respective one of the first and second interacting means comprises a recess (54, 62, 64) in the tape cassette (2a, 2b, 2c, 4a, 4b), with the shape of the recess depending on the tape parameter of the tape (35, 12) and being shaped in such a manner that only the component of the correctly selected tape cassette can be housed in it.

4. A set according to one of the preceding Claims,
**characterised in that** the tape cassettes (2a, 2b, 2c) of the first type comprise tape cassettes containing tape (335) with first or second tape parameters respectively, and with the tape cassettes (4a, 4b, 4c) of the second type comprising tape cassettes containing tape (12) with first and second tape parameters respectively, with one tape cassette of the first type with tape of the first tape parameter only being able to interact with a tape cassette of a second type containing tape of the first tape parameter and not with a tape cassette of the second type with tape of the second tape parameter.

5. A set according to one of the preceding Claims,
**characterised in that** the tape cassettes (2a, 2b, 2c) of the first type comprise tape cassettes each containing a tape (35) of a plurality (n) of various tape parameters, with n > 2, and wherein tape cassettes (4a, 4b) of the second type having tape (12) of a first tape parameter can interact with a first group of the plurality of tape cassettes of the first type, and tape cassettes of the second type having tape of a second tape parameter can interact with a second group of the plurality of tape cassettes of the first type.

6. A set according to Claim 5,
**characterised in that** one of the tape cassettes of the first group also belongs to the second group.

7. A set according to Claim 1,
**characterised in that** a tape cassette either of the first or of the second type comprises a locking element (52) which is suitable for interacting with a recess (54) in a tape cassette of the other type, and another tape cassette of the first or second type comprises a locking element (60) which is suitable for interacting with a recess (62) of the tape cassette of the other type, with the locking element (60) of the one tape cassette not being able to interact with the recess (54) of the other tape cassette.

8. A set according to Claim 7,
**characterised in that** the tape cassettes (4a, 4b) the second type bear the locking element (52, 60), and wherein another tape cassette (2c) of the first type comprises a recess (64) which can interact with the locking element (60) both of the one tape cassette (4b) and with locking elements (52) of other tape cassettes (4a) of the first type.

9. A set according to one of the preceding Claims,
**characterised in that** the tape parameter is the width.

10. A thermal printing apparatus (1) with a first tape cassette housing area (26) for receiving a first tape cassette (2a, 2b, 2c), which contains a supply of image receiving tape (54),
a second tape cassette housing area (28) for receiving a second tape cassette (4a, 4b), which contains a supply of image transfer tape (12) for printing an image,
means (8) for moving the image receiving tape (54) through a printing zone (3) whilst superimposed with the image transfer tape (12), so that an image can be transferred from the image transfer tape (12) onto the image receiving tape (54),
**characterised in that** the first and second tape cassette can each be selected from first and second groups in such a manner that they can be individually removed and replaced, with the groups forming a set of tape cassettes in accordance with one of the preceding claims.

## Revendications

1. Jeu de cassettes de bande comprenant au moins deux cassettes de bande (2a, 2b, 2c) d'un premier type et deux cassettes de bande (4a, 4b) d'un second type, les cassettes de bande (2a, 2b, 2c) du premier type contenant de la bande de réception d'image (35) ayant des paramètres de bande à chaque fois différents et les cassettes de bande (4a, 4b) du second type contenant de la bande de transfert d'image (12) ayant des paramètres de bande à chaque fois différents, **caractérisé en ce que** chaque cassette de bande (2a, 2b, 2c) du premier type comporte un premier moyen de coopération mécanique (54, 62, 64) dépendant du paramètre de bande de la bande de réception d'image (35) et **en ce que** chaque cassette de bande (4a, 4b) du second type comporte un second moyen mécanique de coopération (50, 58) dépendant du paramètre de bande de la bande de transfert d'image (12), les premier et second moyens de coopération étant disposés de telle sorte qu'ils coopèrent mécaniquement de manière sélective et qu'ils ne permettent la coopération, avec les cassettes de bande (4a, 4b) du second type, que d'une cassette de bande (2a, 2b, 2c) du premier type dûment choisie et, dans le cas contraire, qu'ils excluent toute coopération des cassettes de bande entre elles.

2. Jeu selon la revendication 1, **caractérisé en ce que** l'un des premier et second moyens de coopération (54, 62, 64, 50, 58) comprend un composant écarté de la cassette de bande dont la forme dépend du paramètre de la bande (35, 12).

3. Jeu selon la revendication 2, **caractérisé en ce que,** à chaque fois, l'autre des premier et second moyens de coopération comprend, dans la cassette de bande (2a, 2b, 2c, 4a, 4b), une encoche (54, 62, 64), la forme de l'encoche dépendant du paramètre de bande de la bande (35, 12) et étant telle que seul le composant de la cassette de bande dûment choisie puisse s'y loger.

4. Jeu selon l'une des revendications précédentes, **caractérisé en ce que** les cassettes de bande (2a, 2b, 2c) du premier type comprennent des cassettes de bande qui contiennent de la bande (35) ayant chacune des premiers ou des deuxièmes paramètres de bande, et **en ce que** les cassettes de bande (4a, 4b, 4c) du second type comprennent des cassettes de bande qui contiennent de la bande (12) ayant chacune des premiers et deuxièmes paramètres de bande, une cassette de bande du premier type avec de la bande répondant au premier paramètre de bande ne pouvant coopérer qu'avec une cassette de bande du second type qui contient de la bande répondant au premier paramètre de bande et non avec une cassette de bande du second type ayant de la bande répondant au deuxième paramètre de bande.

5. Jeu selon l'une des revendications précédentes, **caractérisé en ce que** les cassettes de bande (2a, 2b, 2c) du premier type comprennent des cassettes de bande qui contiennent à chaque fois une bande (35) répondant à une pluralité (n) de paramètres de bande différente, n étant supérieur à 2, et **en ce que** des cassettes de bande (4a, 4b) du second type avec de la bande (12) répondant à un premier paramètre de bande peuvent coopérer avec un premier groupe de la pluralité de cassettes de bande du premier type et des cassettes de bande du second type avec de la bande répondant à un deuxième paramètre de bande peuvent coopérer avec un deuxième groupe de la pluralité de cassettes de bande du premier type.

6. Jeu selon la revendication 5, **caractérise en ce que** l'une des cassettes de bande du premier groupe appartient également au deuxième groupe.

7. Jeu selon la revendication 1, **caractérisé en ce qu**'une cassette de bande du premier ou du second type comporte un élément de verrouillage (52) adapté pour coopérer avec une encoche (54) d'une cassette de bande de l'autre type, et en ce qu'une autre cassette de bande du premier ou du second type comporte un élément de verrouillage (60) adapté pour coopérer avec une encoche (62) de la cassette de bande de l'autre type, l'élément de verrouillage (60) d'une cassette de bande ne pouvant pas coopérer avec l'encoche (54) d'une autre cassette de bande.

8. Jeu selon la revendication 7, **caractérisé en ce que** les cassettes de bande (4a, 4b) du second type portent l'élément de verrouillage (52, 60) et **en ce qu'**une autre cassette de bande (2c) du premier type possède une encoche (64) qui peut coopérer non seulement avec l'élément de verrouillage (60) d'une cassette de bande (4b) mais aussi avec les éléments de verrouillage (52) d'autres cassettes de bande (4a) du premier type.

9. Jeu selon l'une des revendications précédentes, **caractérisé en ce que** le paramètre de bande est la largeur.

10. Machine de thermo-impression (1) comportant : une première zone de réception (26) de cassette de bande destinée à la réception d'une première cassette de bande (2a, 2b, 2c) contenant des réserves de bande de réception d'image (35) ;
une seconde zone de réception (28) de cassette de bande destinée à la réception d'une seconde cassette de bande (4a, 4b) qui contient des réserves de bande de transfert d'image (12) pour imprimer une image ; des moyens (8) pour déplacer la bande de réception d'image (54) à travers une zone d'impression (3) en superposition avec la bande de transfert d'image (12) de telle sorte qu'une image puisse être transférée depuis la bande de transfert d'image (12) jusque sur la bande de réception d'image (54), **caractérisée en ce que** les première et seconde cassettes de bande peuvent à chaque fois être choisies parmi des premier et deuxième groupes de telle sorte qu'elles puissent être enlevées et remplacées séparément, les groupes formant un jeu de cassettes de bande selon l'une des revendications précédentes.
